# EUROPÄISCHE PATENTSCHRIFT

(11) **EP 0 845 435 B1**
(45) Veröffentlichungstag und Bekanntmachung des Hinweises auf die Patenterteilung: **26.03.2003**
(21) Anmeldenummer: 97250318.9
(22) Anmeldetag: 27.10.1997
(51) Int. Cl.: B66C 11/10, B66C 11/06

(54) **Fahrwerk einer Hebevorrichtung**
Trolley for a lifting device
Train de roulement pour un appareil de levage

(30) Priorität: 29.11.1996 DE 19651007
(43) Veröffentlichungstag der Anmeldung: 03.06.1998
(73) Patentinhaber: Demag Cranes & Components GmbH, 58300 Wetter (DE)
(72) Erfinder: Becker, Klaus, Dr.-Ing., 58300 Wetter (DE); Ostholt, Rüdiger, 58300 Wetter (DE); Gabriel, Klaus-Dieter, Dipl.-Ing., 58093 Hagen (DE)
(74) Vertreter: Meissner, Peter E., Dipl.-Ing.

(56) Entgegenhaltungen:
- DE-U- 1 956 894
- US-A- 2 778 512
- US-A- 4 172 423

## Beschreibung

Die Erfindung betrifft ein Fahrwerk einer Hebevorrichtung, insbesondere mit einem seitlich herauskragenden Ausleger, gemäß dem Oberbegriff des Anspruchs 1.

Aus der DE GM 19 56 894 ist ein Fahrwerk für Laufkatzen bekannt, das zwei Laufräder aufweist, die sich auf jeweils einer inneren horizontalen Seitenfläche einer in ihrer Längsrichtung nach unten offenen hohlprofilförmigen Schiene abstützen und an einem Laufradträger drehbar gelagert sind. Der Laufradträger ist so ausgebildet, daß er sich durch die Öffnung der Schiene nach unten erstreckt und ein Anschlußelement bildet, an dem die zu hebende Last hängt. Das Anschlußelement ist weiter mit einem horizontalen Querträger versehen, an dem zwei um eine vertikale Achse drehbare Stützrollen angeordnet sind, die sich auf jeweils einer äußeren vertikalen Seitenfläche mit einer Komponente senkrecht zur Stützkraft eines Laufrades abstützen.

Nachteilig ist bei diesem Fahrwerk, daß die Laufräder bei starrer Aufhängung der Schiene dazu neigen, von den Laufflächen abzuheben, was einen leichtgängigen Lauf des Fahrwerks innerhalb der Schiene verhindert und mit einem erhöhtem Schienenverschleiß verbunden ist. Außerdem sind die Lagerstellen der Stützrollen vor Verschmutzung nicht geschützt.

Weiter ist aus der DE-GM 18 06 696 ein Fahrwerk bekannt, dessen Laufräder auf den unteren Innenflächen eines Doppel-T-Trägers beidseitig des Stegs abrollen und seitlich an einem U-förmigen Fahrwerksrahmen abgestützt sind, der den Träger von unten umfaßt. Zur Führung des Fahrwerks sind am Fahrwerksrahmen zusätzlich Stützrollen vorgesehen, die einander gegenüberliegend beidseitig am Steg anliegen. Die Kraftrichtung der einen Stützrolle ist dabei entgegengesetzt der Kraftrichtung der anderen Stützrolle, so daß sich die Stützkräfte der Stützrollen gegenseitig aufheben.

Angetrieben wird das Fahrwerk durch eine an der Außenfläche des unteren Flansches anliegende Antriebsrolle.

Ein derartiges Fahrwerk ist nur für Fahrschienen geeignet, die zu den Seiten hin offen ausgebildet sind und einen Steg aufweisen, so daß Stützrollen auf beiden Seiten des Stegs zur Anlage gebracht werden können. Bei einer nach unten offenen, aber ansonsten geschlossenen hohlprofilförmigen Schiene ohne Steg im Innern, ist ein derartiges Fahrwerk nicht anwendbar, insbesondere da sich die Laufräder innerhalb der Schiene beidseitig oberhalb der Öffnung bewegen und somit nicht an einem außerhalb der Schiene angeordneten U-förmigen Fahrwerksrahmen abstützbar sind.

Ferner ist aus der DE-PS 938 480 ein Fahrwerk für schwere Boden- oder Schienenfahrzeuge bekannt, bei dem die Laufräder an einem Laufradträger drehbar gelagert sind, der wiederum gelenkig mit einem Fahrwerkrahmen verbunden ist. Über die gelenkige Verbindung von Laufradträger und Fahrwerk werden Fahrbahnunebenheiten selbsttätig ausgeglichen, ohne daß es im wesentlichen zu einem Anheben oder Absenken des Fahrzeuges kommt. Dies ist insbesondere bei schweren Fahrzeugen, wie beispielsweise Bagger, Krane o. dgl., von Vorteil.

Diese Lösung eines Fahrwerks läßt sich allerdings nicht auf in hohlprofilförmigen Schienen laufende Fahrwerke übertragen, bei denen die Laufräder innerhalb der nahezu geschlossenen Schiene abrollen und die Last unterhalb der Schiene an dem Fahrwerk hängt.

Die Schrift US 4,172,423 offenbart ein Fahrwerk einer Hebevorrichtung, das zwei Laufradpaare aufweist, die sich auf verschiedenen inneren Seitenflächen einer in ihrer Längsrichtung nach unten offenen hohlprofilförmigen Schiene abstützen und die an einem Laufradträger drehbar gelagert sind. An dem Laufradträger sind Elemente zur Aufnahme der Last angeordnet, die ein Kugelgelenk bilden, sowie zwei Laufrollenpaare drehbar gelagert, die sich mit einer Komponente entgegengesetzt zur Stützkraft der Laufräder an einer Außenseite der Schiene abstützen.

Die Aufgabe der Erfindung ist es, ein in einer hohlprofilförmigen Schiene verfahrbares Fahrwerk derart auszubilden, daß die Laufräder ohne von der Schiene abzuheben einen Lastausgleich erfahren, so daß auch bei starrer Aufhängung der Schiene ein leichtgängiger Lauf erzielt und ein starker Verschleiß verhindert wird.

Die Lösung dieser Aufgabe ist erfindungsgemäß angegeben durch die im Patentanspruch 1 angegebenen Merkmale. Durch die kennzeichnenden Merkmale der Unteransprüche 2 bis 13 sind die Fahrwerke in vorteilhafterweise weiter ausgestaltet.

Die Erfindung sieht vor, daß der Laufradträger und das Anschlußelement über ein Gelenk ineinander gestützt sind, daß sich die wenigstens eine Stützrolle im Innern der Schiene abstützt und daß sich mindestens eine im Anschlußelement gelagerte Laufrolle an wenigstens einer äußeren Lauffläche der Schiene mit einer Kraft abstützt, die eine Komponente entgegen der Kraftrichtung eines Laufrades aufweist. Ein derartig ausgebildetes Fahrwerk ermöglicht es, Horizontalkräfte wirksam in die Seitenflächen der hohlprofilförmigen Schiene einzuleiten, so daß es bei starr aufgehängten Schienen zu keiner Zerstörung bzw. zu keinem starken Verschleiß und zu keiner Verwindung des Fahrwerkes und/oder der Schiene kommt. Verklemmungen des Fahrwerkes werden weitestgehend vermieden, so daß ein leichtgängiger Lauf der Fahrwerke auch bei Verwendung eines um eine vertikale Achse schwenkbaren Auslegers erzielt wird, der wechselnde Vertikalkräfte erzeugt.

Vorteilhafterweise ist das Gelenk ein Kardangelenk, das in einem großen Winkelbereich gelenkig bewegbar ist.

Eine stabilere Ausführungsfom ergibt sich, wenn die wenigstens eine Stützrolle am Anschlußelement in dessen oberen Bereich drehbar gestützt ist.

Ein gleichmäßigerer Lauf des Fahrwerks wird dadurch erzielt, daß die Laufräder in Fahrtrichtung hintereinander angeordnet sind.

Um eine selbstzentrierende Fahrwerksführung sicherzustellen, sind die Laufflächen der Schiene schräg zueinander angeordnet und die Laufflächen der Laufräder ballig ausgebildet.

Als vorteilhaft hat es sich für eine gleichmäßige Ableitung der Kräfte in die Seitenwände erwiesen, mindestens zwei an jeweils einer Seitenfläche abrollbare Stützrollen vorzusehen.

Die Leichtgängigkeit des Fahrwerks wird insbesondere dadurch sichergestellt, daß das kardanisch ausgebildete Gelenk aus einem starr mit dem Anschlußelement verbundenen Kugelkopf und einer am Laufradträger angeordneten Kugelpfanne gebildet ist.

Zum gleichmäßigen Einleiten der Horizontalkräfte in die Seitenwände ist es zweckmäßig, wenn die Stützrollen in Fahrtrichtung gesehen zwischen den Laufrädern angeordnet sind.

Ein gleichmäßiges Einleiten der Horizontalkräfte wird ebenfalls erzielt, wenn die Stützrollen in Fahrtrichtung gesehen vor und hinter den Laufrädern angeordnet sind.

Eine einfache Nachstell- oder Einstellmöglichkeit läßt sich dadurch erreichen, daß die von unten an eine an der Schiene ausgebildeten horizontale äußere Lauffläche anstellbare Laufrolle über eine exzentrische Lagerung in Richtung der Schiene von unten anstellbar ist, unter Belassung eines Spiels zwischen Laufrolle und Schiene, insbesondere zum Ausgleich von Schienentoleranzen. Hierdurch werden die nach oben gerichteten Vertikalkräfte sicher in die Schiene geleitet.

Eine gute Führung erzielt man dadurch, daß am Anschlußelement beidseitig Laufrollen angeordnet sind und daß die Schiene beidseitig horizontale äußere Laufflächen für die Laufrollen aufweist.

Um aus den Einzelfahrwerken ein in zwei Schienen laufendes Fahrwerk zu bilden, die insbesondere mit einem um eine Vertikalachse schwingbaren Ausleger versehen ist und bei der es auch bei größerer Last zu keinen Verklemmungen kommt, wird vorgeschlagen, daß sich Fahrwerke in parallel angeordneten Schienen befinden und die Anschlußelemente starr miteinander verbunden sind. Die Horizontalkräfte werden bei einer derartigen Anordnung der Fahrwerke gleichmäßig und effektiv in die Schienen eingeleitet. Weiter werden innerhalb eines vorgegebenen Toleranzbereichs liegende Abweichungen der Schienenparameter bei einem derartigen Fahrwerk verklemmungsfrei ausgeglichen.

Ein besonders stabiles Fahrwerk erhält man dadurch, daß bei zwei parallel zueinander angeordneten Schienen an einer Schiene ein paar von Fahrwerken und an der anderen Schiene ein einzelnes Fahrwerk vorgesehen sind.

Ausführungsbeispiel der Erfindung sind in der Zeichnung dargestellt und werden nachfolgend näher beschrieben. Es zeigen:
- Fig. 1: eine Ansicht eines Fahrwerkes,
- Fig. 2: einen Querschnitt durch ein Fahrwerk und eine Schiene gemäß Fig. 1,
- Fig. 3: eine Laufkatze eines Hängekrans,
- Fig. 4: einen Querschnitt durch zwei starr miteinander verbundene Fahrwerke einer Laufkatze gemäß Fig. 4,
- Fig. 5: eine Laufkatze eines Hängekrans mit einem um eine vertikale Achse schwenkbaren Ausleger und
- Fig. 6: einen Hängekran mit Laufkatze in schematischer Darstellung.

Fig. 1 zeigt eine Ansicht eines Fahrwerkes 1 einer schienenverfahrbaren Hebevorrichtung. Das Fahrwerk 1 weist in Fahrtrichtung gesehen hintereinander und paarweise parallel nebeneinander angeordnete ballig ausgebildete Laufräder 2 auf, die beidseitig an einem Anschlußelement 3 angeordnet sind. Selbstverständlich ist auch eine Anordnung mit auf beiden Seiten des Anschlußelementes 3 versetzt zueinander angeordneten Laufrädern 2 möglich. Im oberen Bereich des Anschlußelementes 3 sind in Fahrtrichtung gesehen zwischen den Laufrädern 2 angeordnete Stützrollen 4 drehgelagert. Die vertikalen Drehachsen 5 der Stützrollen 4 sind am Anschlußelement 3 abgestützt. Im Ausführungsbeispiel ist auf jeder Seite des Anschlußelementes 3 genau eine Stützrolle 4 vorgesehen. Selbstverständlich können die Stützrollen 4 auch vor und/oder hinter den Laufrädern 2 angeordnet sein, wobei sich eine paarweise Anordnung quer zur Fahrtrichtung als besonders zweckmäßig erwiesen hat. Denkbar ist aber auch eine einzige große Stützrolle 4. Im unteren Bereich des Anschlußelementes ist beidseitig eine in einer vertikalen Ebene umlaufende Laufrolle 6 vorgesehen.

Fig. 2 zeigt einen Querschnitt durch ein Fahrwerk, das sich im Innern einer nach unten offenen hohlprofilförmigen Schiene 7 befindet. Die Schiene 7 weist ein kaltgewalztes Spezialprofil auf, wodurch ein geringes Eigengewicht und gute Festigkeits- und Steifigkeitswerte erzielbar sind. Wie Fig. 2 erkennen läßt, rollen die Laufräder 2 auf im wesentlichen horizontalen inneren Laufflächen 8 ab, die leicht schräg zueinander angeordnet sind und sich in Schienenlängsrichtung erstrecken. Die beiden Stützrollen 4 sind im Innern der Schiene 7 an mindestens einer Seitenfläche 7a abrollbar. Hierbei kann die Anordnung so ausgeführt sein, daß in Mittenlage, also bei fehlenden Horizontalkräften, ein Spiel vorhanden ist. Auf diese Weise liegt bei Auftreten von abzuleitenden Horizontalkräften nur jeweils eine der Stützrollen 4 an einer der Seitenwände 7a der Schiene 7 an, unter Einleitung dieser Kräfte in die Schiene 7.

Um zu erreichen, daß Horizontalkräfte ohne Verklemmung des Fahrwerkes 1 in der Schiene 7 in die Seitenwände 7a eingeleitet werden, sind die beiden Achsen 9 der Laufräder 2 über einen gemeinsamen Laufradträger 10 miteinander verbunden. Die Verbindung des Laufradträgers 10 mit dem Anschlußelement 3 erfolgt über ein kardanisches Gelenk. Der Laufradträger 10 und das Anschlußelement 3 sind hierbei über ein Gelenk 11 ineinander gestützt. In Fig. 1 ist die Ausbildung des kardanischen Gelenkes durch die teilgeschnittene Darstellung gut zu erkennen. Wie Fig. 1 und Fig. 2 zeigen, weist das Gelenk 11 eine Kugelpfanne 12 auf. Auf der Kugelpfanne 12 ist das Anschlußelement 3 über eine am Anschlußelement 3 ausgebildete komplementäre kugelförmige Fläche 13 abgestützt. Anschlußelement 3 und Laufradträger 10 sind in einem begrenzten Winkelbereich gegeneinander verschwenkbar. Hierdurch werden Verklemmungen des Laufwerkes während der Fahrt wirksam verhindert, so daß trotz abzuleitender Horizontalkräfte ein leichtgängiger Lauf des Fahrwerkes 1 erzielt wird. Dies hat weiter den Vorteil, daß sich die Last auch bei verwundener Schiene gleichmäßig auf die Laufrollen 2 verteilt.

Fig. 2 ist weiter zu entnehmen, daß das Anschlußelement zum Befestigen einer Last unten aus der Schiene 1 herausragt. Eine spielfreie, quasi "starre" Verbindung zwischen Fahrwerk 1 und Schiene 7 wird durch die über eine exzentrische Lagerung in Richtung der Schiene von unten anstellbaren Laufrollen 6 gewährleistet. Die Anstellung der Laufrollen 6 erfolgt beispielsweise einmal nach Einsetzen des Fahrwerkes 1 in die Schiene unter Belassung eines Spiels, z.B. von 1 mm; eine Nachstellung ist während des Betriebes jederzeit möglich. Wie Fig. 2 zeigt, erfolgt die Anstellung der Laufrollen 6 von unten an jeweils eine horizontale äußere Lauffläche 15 der Schiene 1, an der sie sich mit einer Kraft abstützt, die eine Komponente entgegen der Kraftrichtung des Laufrades 2 aufweist. Hierzu sind die Laufrollen 6 exzentrisch an einer Achse 14 drehgelagert, über die die Laufrollen 6 wiederum am Anschlußelement 3 gelagert sind.

Bei sehr großen Horizontalkräften, wie sie nur in Ausnahmefällen vorkommen, verhindert die Gleitrolle 16 eine Beschädigung des Fahrwerkes 1 und/oder der Schiene 7.

Fig. 3 zeigt einen Querschnitt durch ein aus Fahrwerken 1 gebildetes Gesamtfahrwerk, beispielsweise eine Laufkatze eines Hängekrans, an dem beispielsweise ein Hebezeug (nicht gezeigt) verfahrbar ist. Wesentlich ist bei diesem Gesamtfahrwerk, daß die Anschlußelemente 3 der an verschiedenen Schienen angeordneten Fahrwerke durch eine Traverse 31 starr miteinander verbunden sind, wie in Fig. 4 im Querschnitt dargestellt. Eine derartiges Gesamtfahrwerk weist bereits sehr gute Lauf- und Belastungseigenschaften auf. Eine deutliche Verbesserung erhält man, wenn man zumindest zwei Paare von Fahrwerken 1 kombiniert. Hierzu werden die Anschlußelemente 3 der an verschiedenen Schienen angeordneten Fahrwerke 1, die sich in Fahrtrichtung gesehen auf gleicher Höhe befinden, jeweils durch eine Traverse miteinander verbunden. Zweckmäßigerweise schließen die Längsrichtung der Traverse 31 und die Schienenlängsrichtung jeweils einen Winkel von 90° ein. Ein solches Gesamtfahrwerk, bestehend aus vier über Traversen 31 biegesteif miteinander verbundenen Fahrwerken 1, läßt sich sehr gut mit einem Ausleger 30 verwenden, da alle Horizontalkräfte wirksam in die Schienen 1 eingeleitet werden. Hierbei ist es möglich, wie in Fig. 5 dargestellt, den Ausleger 30 um eine vertikale Schwenkachse schwenkbar anzuordnen. Es hat sich gezeigt, daß mit dieser Anordnung beim Verschwenken einer Last nahezu keine vertikale Absenkung der Last erfolgt, so daß durch eine Bedienperson mit geringem Kraftaufwand ein Verschwenken der Last in jede beliebige Position erfolgen kann. Einen derartigen Hängekran mit Laufkatze zeigt Fig. 6 in schematischer Darstellung.

Eine stabiler Lauf des Gesamtfahrwerks läßt sich alternativ dazu auch durch eine Dreipunktabstützung erzielen, indem bei zwei parallel zueinander angeordneten Schienen 7 an einer Schiene 7 ein Paar von Fahrwerken 1 und an der anderen Schiene ein einzelnes Fahrwerk 1 angeordnet sind.

### BEZUGSZEICHENLISTE:

- 1: Fahrwerk
- 2: Laufrad
- 3: Anschlußelement
- 4: Stützrolle
- 5: Drehachse
- 6: Laufrolle
- 7: Schiene
- 7a: Seitenfläche der Schiene
- 8: innere Lauffläche
- 9: Achse des Laufrads
- 10: Laufradträger
- 11: Gelenk
- 12: Kugelpfanne
- 13: kugelförmige Fläche
- 14: Achse der Lauffrolle
- 15: äußere Lauffläche
- 16: Gleitrolle
- 20: Kugelgelenk
- 30: Ausleger
- 31: Traverse
- 33: vertikale Schwenkachse

## Patentansprüche

1. Fahrwerk einer Hebevorrichtung, insbesondere mit einem seitlich herauskragenden Ausleger, das mindestens zwei Laufräder (2) aufweist, die sich auf verschiedenen inneren Seitenflächen (7a) einer in ihrer Längsrichtung nach unten offenen hohlprofilförmigen Schiene (7) im Gebrauchszustand nach unten hin abstützen und die an einem Laufradträger (10) drehbar gelagert sind, der durch die nach unten offene Schiene hindurch mit einem Anschlußelement (3) verbunden ist, an dem im Gebrauchszustand die zu hebende Last hängt und wobei am_Laufradträger (10) wenigstens eine Stützrolle (4) drehbar angeordnet ist, die sich im_Gebrauchszustand mit einer Komponente senkrecht zur Stützkraft der Laufräder (2) an der Schiene (7) abstützt,
wobei sich mindestens eine im Anschlußelement (3) im Gebrauchszustand unterhalb der Schiene (7) gelagerte Laufrolle (6) an wenigstens einer äußeren Lauffläche (15) der Schiene (7) mit einer Kraft abstützt, die im Gebrauchszustand eine Komponente entgegen der Kraftrichtung der Laufräder (2) aufweist
**dadurch gekennzeichnet,**
**daß** der Laufradträger (10) und das Anschlußelement (3) über ein Gelenk (11) ineinander gestützt sind, und daß sich die wenigstens eine Stützrolle (4) im Innern der Schiene (7) abstützt.

2. Fahrwerk nach Anspruch 1,
**dadurch gekennzeichnet,**
**daß** das Gelenk (11) ein Kardangelenk ist.

3. Fahrwerk nach einem der Ansprüche 1 oder 2,
**dadurch gekennzeichnet,**
**daß** die wenigstens eine Stützrolle (4) im oberen Bereich des Anschlußelements (3) drehbar abgestützt ist.

4. Fahrwerk nach einem der Ansprüche 1 bis 3,
**dadurch gekennzeichnet,**
**daß** die Laufräder (2) in Fahrtrichtung hintereinander angeordnet sind.

5. Fahrwerk nach einem der Ansprüche 1 bis 4,
**dadurch gekennzeichnet,**
**daß** die Laufflächen (8) der Schiene (7) schräg zueinander angeordnet und die Laufflächen der Laufräder (2) ballig ausgebildet sind.

6. Fahrwerk nach einem der Ansprüche 1 bis 5,
**dadurch gekennzeichnet,**
**daß** mindestens zwei an jeweils einer Seitenfläche (7a) abrollbare Stützrollen (4) vorliegen.

7. Fahrwerk nach einem der Ansprüche 1 oder 2,
**dadurch gekennzeichnet,**
**daß** das kardanisch ausgebildete Gelenk (11) aus einem starr mit dem Anschlußelement (3) verbundenen Kugelkopf (22) und einer am Laufradträger (10) angeordneten Kugelpfanne (21) gebildet ist.

8. Fahrwerk nach einem der Ansprüche 1 bis 7,
**dadurch gekennzeichnet,**
**daß** eine Stützrolle (4) in Fahrtrichtung gesehen zwischen den Laufrädern (2) angeordnet ist.

9. Fahrwerk nach einem der Ansprüche 1 bis 8,
**dadurch gekennzeichnet,**
**daß** die Stützrollen (4) in Fahrtrichtung gesehen vor und hinter den Laufrädern (2) angeordnet sind.

10. Fahrwerk nach einem der Ansprüche 1 bis 9,
**dadurch gekennzeichnet,**
**daß** die Laufrolle (6) über eine exzentrische Lagerung in Richtung der Schiene (7) von unten anstellbar ist.

11. Fahrwerk nach einem der Ansprüche 1 bis 10,
**dadurch gekennzeichnet,**
**daß** am Anschlußelement (3) beidseitig Laufrollen (6) angeordnet sind und daß die Schiene (7) beidseitig horizontale äußere Laufflächen (15) für die Laufrollen (6) aufweist.

12. Fahrwerk nach einem der Ansprüche 1 bis 11,
**dadurch gekennzeichnet,**
**daß** sich Fahrwerke (1) in parallel angeordneten Schienen (7) befinden und die Anschlußelemente (3) starr miteinander verbunden sind.

13. Fahrwerk nach Anspruch 12,
**dadurch gekennzeichnet,**
**daß** bei zwei parallel zueinander angeordneten Schienen (7) an einer Schiene (7) ein paar von Fahrwerken (1) und an der anderen Schiene ein einzelnes Fahrwerk (1) vorgesehen sind.

## Revendications

1. Chariot d'un dispositif de levage, en particulier ayant un bras latéralement en porte-à-faux, qui présente au moins deux roues de roulement (2), qui s'appuient, sur différentes surfaces latérales internes (7a) d'un rail (7) profilé creux, ouvert vers le bas dans sa direction longitudinale, vers le bas dans l'état de service et qui sont montées rotatives sur un support de roues de roulement (10), qui est relié à travers le rail ouvert vers le bas à un élément de raccordement (3), auquel, dans l'état de service, la charge à soulever est suspendue, au moins un rouleau d'appui (4) étant agencé de façon rotative sur le support de roues de roulement (10), qui, dans l'état de service, s'appuie sur le rail (7) avec une composante orthogonale par rapport à la force d'appui des roues de roulement (2), au moins un rouleau de roulement (6) monté dans l'élément de raccordement (3) dans l'état de service au-dessous du rail (7) s'appuyant sur au moins une surface de roulement externe (15) du rail (7) avec une force qui présente, dans l'état de service, une composante à l'encontre de la direction de force des roues de roulement (2),
**caractérisé en ce que** le support de roues de roulement 10 et l'élément de raccordement (3) sont appuyés l'un dans l'autre via une articulation (11), et **en ce que** le rouleau d'appui (4) s'appuie à l'intérieur du rail (7).

2. Chariot selon la revendication 1,
**caractérisé en ce que** l'articulation (11) est une articulation à la Cardan.

3. Chariot selon une des revendications 1 ou 2,
**caractérisé en ce que** le rouleau d'appui (4) s'appuie de façon rotative dans la zone supérieure de l'élément de raccordement (3).

4. Chariot selon une des revendications 1 à 3,
**caractérisé en ce que** les roues de roulement (2) sont agencées l'une derrière l'autre dans la direction de marche.

5. Chariot selon une des revendications 1 à 4,
**caractérisé en ce que** les surfaces de roulement (8) du rail (7) sont agencées de façon inclinée l'une par rapport à l'autre et les surfaces de roulement des roues de roulement (2) sont réalisées de façon bombée.

6. Chariot selon une des revendications 1 à 5,
**caractérisé en ce qu'**au moins deux rouleaux d'appui (4) pouvant rouler à chaque fois sur une surface latérale (7a) sont prévus.

7. Chariot selon une des revendications 1 ou 2,
**caractérisé en ce que** l'articulation (11) réalisée à la Cardan est formée d'une tête sphérique (22) reliée rigidement à l'élément de raccordement (3) et d'une cavité sphérique (21) prévue sur le support de roues de roulement (10).

8. Chariot selon une des revendications 1 à 7,
**caractérisé en ce qu'**un rouleau d'appui (4) est agencé, dans la direction de marche, entre les roues de roulement (2).

9. Chariot selon une des revendications 1 à 8,
**caractérisé en ce que** les rouleaux d'appui (4), dans la direction de marche, sont agencés devant et derrière les roues de roulement (2).

10. Chariot selon une des revendications 1 à 9,
**caractérisé en ce que** le rouleau de roulement (6) peut être réglé du bas en direction du rail (7) via un montage excentrique.

11. Chariot selon une des revendications 1 à 10,
**caractérisé en ce que**, sur l'élément de raccordement (3), des rouleaux de roulement (6) sont agencés des deux côtés, et **en ce que** le rail (7) présente, des deux côtés, des surfaces de roulement externes horizontales (15) pour les rouleaux de roulement (6).

12. Chariot selon une des revendications 1 à 11,
**caractérisé en ce que** des chariots (1) se trouvent sur des rails (7) agencés en parallèle et les éléments de raccordement (3) sont reliés rigidement l'un à l'autre.

13. Chariot selon la revendication 12,
**caractérisé en ce que**, dans le cas de deux rails (7) agencés parallèlement l'un à l'autre, une paire de chariots (1) est prévue sur un rail (7) et un chariot individuel (1) est prévu sur l'autre rail.

## Claims

1. A travelling mechanism for a lifting device, in particular having a laterally projecting jib, which has at least two wheels (2) which when in use are supported underneath on different inner lateral surfaces (7a) of a rail (7) in the form of a hollow profile which is open at the bottom in its longitudinal direction and which are rotatably mounted on a wheel carrier (10) which is connected through the rail open at the bottom with a connection element (3), on which when in use the load to be lifted is suspended, and at least one supporting roller (4) being rotatably arranged on the wheel carrier (10), which roller when in use is supported with a component at right-angles to the supporting force of the wheels (2) on the rail (7), at least one roller (6) mounted in the connection element (3) beneath the rail (7) when in use being supported on at least one outer running surface (15) of the rail (7) with a force which when in use has a component counter to the direction of force of the wheels (2),
**characterised in that** the wheel carrier (10) and the connection element (3) are supported in one another via an articulation (11), and that the at least one supporting roller (4) is supported within the rail (7).

2. A travelling mechanism according to Claim 1, **characterised in that** the articulation (11) is a cardan joint.

3. A travelling mechanism according to one of Claims 1 or 2, **characterised in that** the at least one supporting roller (4) is rotatably supported in the upper region of the connection element (3).

4. A travelling mechanism according to one of Claims 1 to 3, **characterised in that** the wheels (2) are arranged behind each other in the direction of travel.

5. A travelling mechanism according to one of Claims 1 to 4, **characterised in that** the running surfaces (8) of the rail (7) are inclined relative to each other and the running surfaces of the wheels (2) are crowned.

6. A travelling mechanism according to one of Claims 1 to 5, **characterised in that** at least two supporting rollers (4) which can each roll on one lateral surface (7a) are present.

7. A travelling mechanism according to one of Claims 1 or 2, **characterised in that** the cardan-type articulation (11) is formed of a spherical head (22) rigidly connected to the connection element (3) and a spherical socket (21) located on the wheel carrier (10).

8. A travelling mechanism according to one of Claims 1 to 7, **characterised in that** a supporting roller (4), viewed in the direction of travel, is arranged between the wheels (2).

9. A travelling mechanism according to one of Claims 1 to 8, **characterised in that** the supporting rollers (4), viewed in the direction of travel, are arranged before and after the wheels (2).

10. A travelling mechanism according to one of Claims 1 to 9, **characterised in that** the roller (6) is adjustable from below in the direction of the rail (7) via an eccentric mounting.

11. A travelling mechanism according to one of Claims 1 to 10, **characterised in that** rollers (6) are arranged on the connection element (3) on both sides and that the rail (7) has horizontal outer running surfaces (15) for the rollers (6) on both sides.

12. A travelling mechanism according to one of Claims 1 to 11, **characterised in that** travelling mechanisms (1) are located in rails (7) arranged in parallel and the connection elements (3) are rigidly connected together.

13. A travelling mechanism according to Claim 12, **characterised in that** in the case of two rails (7) arranged parallel to each other a pair of travelling mechanisms (1) is provided on one rail (7) and a single travelling mechanism (1) on the other rail.
